# EUROPÄISCHE PATENTSCHRIFT

(11) **EP 1 759 846 B1**
(45) Veröffentlichungstag und Bekanntmachung des Hinweises auf die Patenterteilung: **26.03.2008**
(21) Anmeldenummer: 05017362.4
(22) Anmeldetag: 10.08.2005
(51) Int. Cl.: B41F 35/00, B05B 1/26, B05B 1/10

(54) **Reinigungsvorrichtung mit Sprühdüse aus weichelastischem Material**
Cleaning device having a nozzle consisting of soft-elastic material
Dispositif de nettoyage comprenant une buse de matière élastique souple

(43) Veröffentlichungstag der Anmeldung: 07.03.2007
(73) Patentinhaber: Baldwin Oxy-Dry GmbH, 63329 Egelsbach (DE)
(72) Erfinder: Lundin, Kjell E., Dipl.-Ing., 64673 Zwingenberg (DE); Vestman, Rune G. Dipl.-Ing., 64673 Zwingenberg (DE)
(74) Vertreter: Kaiser, Magnus

(56) Entgegenhaltungen:
- EP-A- 0 881 330
- EP-A- 1 020 230
- EP-A- 1 106 355
- WO-A-95/07182
- DE-A- 19 516 422
- DE-C- 4 316 747
- DE-U- 29 612 400
- US-A- 5 813 087

## Beschreibung

Die Erfindung betrifft eine Reinigungsvorrichtung für Zylinderoberflächen einer Druckmaschine nach dem Oberbegriff des Patentanspruchs 1.

Zur Führung, zur Bearbeitung und zum Antrieb von Bedruckstoffbögen oder Bedruckstoffbahnen in Druckmaschinen ist ein intensiver Kontakt zwischen dem Bedruckstoff und den Zylindern einer Druckmaschine notwendig. Dadurch entstehen, beispielsweise wenn als Bedruckstoff Papier verwendet wird, an den Zylindern Ablagerungen von Papierstaub (Fasern, Strich, Füllstoffe), Druckfarbe und gegebenenfalls Puderbestäubung. Diese Ablagerungen beeinträchtigen die Zylinder in ihrer Funktionsfähigkeit. Für die Druckqualität und auch die Betriebssicherheit ist es unerlässlich, die Druckmaschinen-Zylinder regelmäßig von Verunreinigungen zu befreien.

Dies geschieht in der Regel mittels automatisierten Reinigungsvorrichtungen, die Waschflüssigkeiten auf die zu reinigenden Zylinderoberflächen aufbringen und gegebenenfalls Bürsten oder Tücher einsetzen, um die durch die Waschflüssigkeiten angelösten Verunreinigungen von der Zylinderoberfläche abzuheben. Ein Beispiel für eine solche Reinigungsvorrichtung ist in der EP 1 106 355 A1 beschrieben.

Beim Druck mit Papierbahnen muss die regelmäßig notwendige Reinigung der Zylinderoberflächen der Druckmaschine zur Vermeidung von erheblichen Produktionsstillständen unter Produktionsbedingungen gereinigt werden, d. h. während des Reinigungsvorgangs läuft die Papierbahn weiter durch die Druckmaschine, wobei Makulatur entsteht. Um die Zeiten für die Reinigung der Zylinderoberflächen möglichst kurz zu halten, wird üblicherweise bei Produktionsgeschwindigkeit gereinigt, wobei zwischen 5 und 25 Makulaturexemplare pro Sekunde produziert werden. Unter Kostenaspekten ist es daher unerlässlich, den Auftrag von Waschflüssigkeiten mit größtmöglicher Effizienz vorzunehmen und insbesondere auch für eine möglichst gleichmäßige räumliche und zeitliche Verteilung des Waschflüssigkeitenauftrags zu sorgen.

Bekannte Reinigungsvorrichtungen sind in der Regel mit einem Sprührohr versehen, welches als Verteilerleitung dient und eine Mehrzahl von über dessen Länge gleichmäßig verteilten Düsenöffnungen aufweist. Mit diesem Sprührohr werden die Waschflüssigkeiten dann auf das Reinigungselement der Reinigungsvorrichtung, z. B eine Bürste (EP 1 106 355 A1) aufgetragen.

Hinsichtlich der erwünschten gleichmäßigen räumlichen und zeitlichen Verteilung des Waschflüssigkeitenauftrags ist ein Sprührohr mit Düsenöffnungen allerdings nicht optimal. Aus den Düsenöffnungen tritt in der Regel ein mehr oder weniger gerichteter Flüssigkeitsstrahl aus, so dass die örtliche Verteilung der Waschflüssigkeit über die Sprühöffnungen hinweg in axialer Richtung variiert. Deshalb müssen beispielsweise Bürstenwalzen, auf die die Waschflüssigkeiten aufgesprüht werden, mit einer axial oszillierenden Bewegung und einem entsprechenden Verstellantrieb zur gleichmäßigen axialen Waschflüssigkeits-Verteilung versehen werden.

Verschärft besteht die oben beschriebene Problematik der notwendigen räumlichen und zeitlichen Gleichverteilung bei Heat-Set-Druckmaschinen, die mit einem Trockner versehen sind, durch welchen der Bedruckstoff nach dem Bedrucken geführt wird. Denn bei einer Reinigung der Zylinderoberflächen unter Produktionsbedingungen transportiert der Bedruckstoff beim Reinigungsvorgang Waschflüssigkeiten in den Trockner. Die üblicherweise verwendeten Waschflüssigkeiten haben einen relativ hohen Anteil von flüchtigen Kohlenwasserstoffen, die im Trockner unter Hitzeeinwirkung gelangen und unter ungünstigen Umständen beim Abdampfen eine zündfähige Konzentration erreichen könnten. Hier ist es also essentiell, dass beim Reinigungsvorgang nicht zu viel Waschflüssigkeit verwendet wird. Gleichwohl soll eine optimale Reinigungswirkung bei möglichst kurzer Reinigungsdauer erzielt werden. Umso wichtiger ist es, die Waschflüssigkeit mit größtmöglicher Effizienz aufzubringen, was insbesondere bedeutet, die räumliche und zeitliche Verteilung des Waschflüssigkeitsauftrags so gleichmäßig wie möglich zu gestalten.

Eine wirkungsvolle Maßnahme, um die räumliche Gleichverteilung der Waschflüssigkeit zu erreichen, ist die Verwendung von Sprühdüsen, die eine stromabwärts der Düsenöffnung angeordnete Prallfläche zum Ablenken und Auffächern des aus.der Düsenöffnung austretenden Flüssigkeitsstrahls aufweisen. Dieses Prinzip ist aus anderen Anwendungen, beispielsweise beim Pestizidauftrag in der Landwirtschaft bekannt. Es wurde gleichwohl auf dem vorliegenden Gebiet der Reinigungsvorrichtungen für Druckmaschinen bislang kaum eingesetzt, da entsprechende Sprühdüsen einen Einbauraum benötigen, der üblicherweise bei solchen Reinigungsvorrichtungen nicht vorhanden ist. Ferner bleibt auch bei Sprühdüsen dieser Art das Problem bestehen, dass die Düsenöffnung nicht zu klein gewählt werden darf, damit sie sich nicht mit Rückständen zusetzt. Eine zu große Düsenöffnung verhindert jedoch, wie bereits beschrieben, die erwünschte gleichmäßige zeitliche Verteilung des Waschflüssigkeitsauftrags, da zuviel Waschflüssigkeit pro Zeiteinheit durchfließen kann.

In der DE-U-296 12 400 ist eine Reinigungsvorrichtung für Druckzylinder mit einer Bürstenwalze und einem Sprührohr beschrieben, wobei das Sprührohr bzw. insbesondere dessen Sprühöffnungen aus weichelastischem Material bestehen, so dass sich die Sprühöffnungen bei Druckpulsen erweitern. Die US-A-5 813 087 zeigt eine Sprühdüse mit einer Düsenöffnung, einer Prallfläche zum Ablenken und Auffächern eines aus der Düsenöffnung austretenden Flüssigkeitsstrahls und einem Einsteckfuß für eine Schlauchleitung zum mobilen Einsatz als Handwerkzeug für einen Wasserstrahl-Schmutzsauger.

Der vorliegenden Erfindung liegt daher die Aufgabe zugrunde, eine Reinigungsvorrichtung der eingangs genannten Art für Zylinderoberflächen einer Druckmaschine insofern zu optimieren, dass eine bessere räumliche und zeitliche Gleichverteilung des Waschflüssigkeitsauftrags möglich ist.

Gelöst ist diese Aufgabe durch eine Reinigungsvorrichtung mit den Merkmalen des Patentanspruchs 1. Vorteilhafte Ausgestaltungen und Weiterbildungen der erfindungsgemäßen Reinigungsvorrichtung finden sich in den Patentansprüchen 2 bis 8.

Nach der vorliegenden Erfindung ist die Sprühdüse mit ihrer Düsenöffnung, mit ihrer vor der Düsenöffnung angeordneten Prallfläche zum Ablenken und Auffächern des aus der Düsenöffnung austretenden Flüssigkeitsstrahls, mit ihrem Fuß zum Einsetzen in eine Verteilerleitung für Waschflüssigkeiten und ihrem Kanal, der einerseits in einer Fußöffnung und andererseits in der Düsenöffnung mündet, aus weichelastischem Material, insbesondere Kunststoff oder Gummi gefertigt. Hierdurch ergeben sich mehrere entscheidende Vorteile:

Durch die weichelastische Ausbildung der Sprühdüse kann die Düsenöffnung sehr klein gewählt werden, um den Waschflüssigkeitsstrahl genauer dosieren und die zeitliche Verteilung des Waschflüssigkeitsauftrags gleichmäßiger gestalten zu können. Denn der Kanal mit der Düsenöffnung ist von nachgiebigem Material umgeben, das sich insbesondere bei einem Betrieb mit Druckpulsen nicht starr verhält, sondern sich im geringen Maße ausdehnt und wieder zusammenzieht, so dass die Gefahr eines Zusetzens der Düsenöffnung durch Rückstände aus den Waschflüssigkeiten nur sehr gering ist.

Ferner ermöglicht die weichelastische Ausbildung der Sprühdüse eine leichte Austauschbarkeit derselben, indem sie unter Ausnutzung ihrer Elastizität an der Verteilerleitung angebracht wird, beispielsweise durch Hineindrücken in eine entsprechende Öffnung. Wenn die Sprühdüse entsprechend klein ausgeformt wird, ist sogar ein Nachrüsten von herkömmlichen Sprührohren möglich. Ein derartiges Anbringen an der Verteilerleitung unter Ausnutzung der elastischen Eigenschaften der Sprühdüse kann dadurch erheblich unterstützt werden, dass der Fuß der Sprühdüse mit einem Wulst zum Hintergreifen einer Öffnung in der Verteilerleitung versehen wird. Wenn dieser Wulst durch die Öffnung in der Verteilerleitung einmal hindurchgedrückt ist, hält er die Sprühdüse auch gegen hohe anstehende Drücke in der Öffnung.

Ein weiterer Vorteil der erfindungsgemäßen Sprühdüse besteht in ihrer kostengünstigen Herstellbarkeit, wobei zuallererst eine Herstellung als Kunststoffteil im Spritzgussverfahren zu nennen wäre.

Die Erfindung stellt also eine neuartige Sprühdüse zur Verfügung, die eine sehr kleine Düsenöffnung aufweisen kann, ohne dadurch die Gefahr eines Zusetzens mit Rückständen aus den Waschflüssigkeiten nennenswert zu erhöhen. Selbst wenn die Düsenöffnung sich zusetzt, ist dies kein ernstes Problem, da die erfindungsgemäße Sprühdüse sehr leicht, in Sekunden und ohne Werkzeugeinsatz, gegen eine neue ausgetauscht werden kann.

Das Anbringen der erfindungsgemäßen Sprühdüse an der Verteilerleitung wird vereinfacht, wenn die Sprühdüse eine der Außenfläche der Verteilerleitung angepasste, auf dieser aufliegende Fußfläche aufweist. Gleichzeitig ergibt sich hierdurch eine automatische korrekte Ausrichtung der Düsenöffnung und der Prallfläche; ein schiefer Einbau der Sprühdüse wird durch die Fußfläche verhindert. Diese immanente Sicherung gegen schiefes Einbauen wird noch verbessert, wenn die Sprühdüse so konstruiert ist, dass die Düsenöffnung in die Fußfläche integriert ist.

Die unvermeidliche Sprühnebelbildung beim Sprühen von Waschflüssigkeiten kann bei der erfindungsgemäßen Sprühdüse vermindert werden, wenn sich eine Strahlführungsfläche von der Düsenöffnung zur Prallfläche erstreckt, so dass der Flüssigkeitsstrahl entlang einer gekrümmten Fläche fließen kann. Der Flüssigkeitsstrahl trifft dann nicht frontal auf die Prallfläche auf, sondern wird kontinuierlich umgelenkt und hierbei aufgefächert.

Zweckmäßigerweise ist die Prallfläche an ihrer von der Düsenöffnung abgewandten Seite mit einer Abrisskante versehen, um eine definierte Formung und Bewegungsrichtung des aufgefächerten Flüssigkeitsstrahles zu gewährleisten. Die Länge L der Prallfläche, die durch die Lage der Abrisskante definiert wird, hat naturgemäß Einfluss auf den Grad der Auffächerung des Flüssigkeitsstrahls sowie auf dessen Geschwindigkeit. Dementsprechend kann die erfindungsgemäße Sprühdüse durch optimale Wahl der Lage der Abrisskante für den jeweiligen Einsatzzweck optimiert werden. Wird die Länge L klein gewählt, wird der Flüssigkeitsstrahl weniger abgebremst, jedoch gleichzeitig auch weniger aufgefächert. Wird L groß gewählt, erfolgt eine breitere Auffächerung des Flüssigkeitsstrahls, wobei jedoch gleichzeitig die Strecke, während der der Flüssigkeitsstrahl entlang der Prallfläche abgebremst wird, größer wird, so dass die Geschwindigkeit des Flüssigkeitsstrahls deutlich vermindert wird.

Schließlich kann die erfindungsgemäße Sprühdüse mit einer hinter der Abrisskante zurückspringend angeordneten Schutzfläche versehen sein.

Ein Ausführungsbeispiel für eine Sprühdüse nach der vorliegenden Erfindung ist im Folgenden anhand der beigefügten Zeichnungen näher beschrieben und erläutert. Es zeigen:
- Figur 1:: eine perspektivische Ansicht des Auführungsbeispiels einer Sprühdüse;
- Figur 2:: dieselbe Ansicht der Sprühdüse, jedoch in einer Schnittdarstellung;
- Figur 3:: eine weitere perspektivische Ansicht der Sprühdüse, mit Flüssigkeitsstrahl.

Die in Figur 1 dargestellte Sprühdüse weist einen Fuß 1 mit einem Wulst 2 zum Hintergreifen einer Öffnung einer (nicht dargestellten) Verteilerleitung und mit einer Fußöffnung 3 auf, wobei eine Düsenöffnung 4 hier nicht direkt sichtbar in einer der Oberfläche einer zylindrischen Verteilerleitung angepassten Fußfläche 5 integriert ist. Vor der Düsenöffnung 4 ist eine Prallfläche 6 zum Ablenken und Auffächern eines aus der Düsenöffnung 4 austretenden Flüssigkeitsstrahls angeordnet. Diese Prallfläche 6 ist durch eine Abrisskante 7 begrenzt. Hinter der Abrisskante 7 ist eine zurückspringend angeordnete Schutzfläche 8 vorgesehen, um unter anderem die Sprühnebelbildung zu vermindern.

Die ganz aus weichelastischem Material, hier spritzgegossenem Kunststoff, bestehende Sprühdüse ist so ausgestaltet, dass die Fußfläche 5, die Prallfläche 6 und die Schutzfläche 8 sich gemeinsam erweiternd einen Sprühdüsenkörper 9 bilden, vermittels dessen die Sprühdüse (deren Abmessungen im 10-Milimeter-Bereich liegen) besser fassen und gegebenenfalls in die dafür vorgesehene Öffnung einer Verteilerleitung gegebenenfalls von Hand hineingedrückt werden kann.

Die Fußfläche 5 ist mit zwei Nuten 10 versehen, um ihre Beweglichkeit zu erhöhen und ein besseres Anschmiegen an die zylindrische Oberfläche der Verteilerleitung zu gewährleisten.

In Figur 2, die eine Schnittdarstellung entsprechend Figur 1 ist, ist der Verlauf eines Kanals 11 zwischen der Fußöffnung 3 und der Düsenöffnung 4 sichtbar. Der Kanal 11 ist im weichelastischen Material der Sprühdüse gebildet, so dass dessen Umgebung insbesondere bei auftretenden Druckpulsen elastisch nachgibt und sich wieder zusammenzieht, so dass die Kanalwand während des Betriebs der Sprühdüse, insbesondere wenn mit gepulsten Flüssigkeitsstrahlen gearbeitet wird, ständig in Bewegung ist. Hierdurch wird ein Zusetzen des Kanals 11 und insbesondere der Düsenöffnung 4 durch Rückstände verhindert.

In Figur 2 ist außerdem deutlich zu erkennen, dass die Düsenöffnung 4 im Zentrum einer gekrümmten Strahlführungsfläche 12 angeordnet ist, so dass der Flüssigkeitsstrahl, der durch den Kanal 11 strömt und aus der Düsenöffnung 4 austritt, entlang der Strahlführungsfläche 12 fließt, von dieser allmählich umgelenkt und auf die Prallfläche 6 geleitet wird. Hierdurch wird die Verwirbelung und Vernebelung der Flüssigkeit vermindert und die Strahlführung erfolgt definierter, als wenn der Flüssigkeitsstrahl ohne Umlenkung durch die Strahlführungsfläche 12 auf die Prallfläche 6 auftreffen würde. Die Länge L der Prallfläche 6 bis zur Abrisskante 7 ist, wie oben beschrieben, maßgeblich dafür verantwortlich, mit welcher Geschwindigkeit der Flüssigkeitsstrahl die Abrisskante 7 verlässt, da er abhängig von der Länge L mehr oder weniger abgebremst wird, sowie für den Grad der Auffächerung des Flüssigkeitsstrahls. Der Bereich der Abrisskante 7 wird durch die Schutzfläche 8 gegen äußere Störeinflüsse abgeschirmt.

Die Darstellung gemäß Figur 3 zeigt einen aufgefächerten Flüssigkeitsstrahl 13, der die Abrisskante 7 der vorliegenden Sprühdüse definiert verlässt. Ansonsten sind die Bauteile der Sprühdüse mit denselben Bezugszeichen wie in den Figuren 1 und 2 versehen, so dass im Übrigen auf die Beschreibung dieser beiden Figuren verwiesen werden kann.

## Patentansprüche

1. Reinigungsvorrichtung für Zylinderoberflächen einer Druckmaschine, umfassend
- eine Sprühdüse mit einer Düsenöffnung (4) für einen Waschflüssigkeitsstrahl (13),
- eine Verteilerleitung für Waschflüssigkeiten, in welche die Sprühdüse eingesetzt ist, sowie
- ein Reinigungselement zum Abheben von durch die Waschflüssigkeiten angelösten Verunreinigungen von der Zylinderoberfläche,
- wobei die Sprühdüse aus weichelastischem Material gefertigt ist,
**dadurch gekennzeichnet,**
- **dass** die Sprühdüse als separates Bauteil ausgebildet und lösbar in die Verteilerleitung eingesetzt ist,
- wobei die Sprühdüse eine stromabwärts der Düsenöffnung (4) angeordnete Prallfläche (6) zum Ablenken und Auffächern eines aus der Düsenöffnung (4) austretenden Waschflüssigkeitsstrahls (13), sowie
- einen Fuß (1) zum Einsetzen in die Verteilerleitung und
- einen Kanal (11) aufweist, der einerseits in einer Fußöffnung (3) und andererseits in der Düsenöffnung (4) mündet.

2. Reinigungsvorrichtung nach Anspruch 1,
**dadurch gekennzeichnet,**
**dass** die Sprühdüse als Spritzgussteil aus Kunststoff gefertigt ist.

3. Reinigungsvorrichtung nach einem der Ansprüche 1 oder 2,
**dadurch gekennzeichnet,**
**dass** der Fuß (1) der Sprühdüse mit einem Wulst (2) zum Hintergreifen einer Öffnung in der Verteilerleitung versehen ist.

4. Reinigungsvorrichtung nach einem der Ansprüche 1 bis 3,
**dadurch gekennzeichnet,**
**dass** die Sprühdüse eine der Außenfläche der Verteilerleitung angepasste, auf dieser aufliegende Fußfläche (5) aufweist.

5. Reinigungsvorrichtung nach Anspruch 4,
**dadurch gekennzeichnet,**
**dass** die Düsenöffnung (4) in die Fußfläche (5) integriert ist.

6. Reinigungsvorrichtung nach mindestens einem der Ansprüche 1 bis 5,
**dadurch gekennzeichnet,**
**dass** die Prallfläche (6) der Sprühdüse mit einer Abrisskante (7) für den aufgefächerten Flüssigkeitsstrahl (13) versehen ist.

7. Reinigungsvorrichtung nach Anspruch 6,
**dadurch gekennzeichnet,**
**dass** eine in Strahlrichtung hinter der Abrisskante (7) zurückspringend angeordnete Schutzfläche (8) vorgesehen ist.

8. Reinigungsvorrichtung nach mindestens einem der Ansprüchen 1 und 7,
**dadurch gekennzeichnet,**
**dass** sich bei der Sprühdüse eine Strahlführungsfläche (12) von der Düsenöffnung (4) zur Prallfläche (6) erstreckt.

## Claims

1. Cleaning device for cylinder surfaces of a printing machine, comprising
- a spray nozzle with a nozzle orifice (4) for a jet of washing fluid (13),
- a distributor line for washing fluids in which the spray nozzle is inserted, as well as
- a cleaning element by which contaminants dissolved by the cleaning fluids can be lifted off from the cylinder surface,
- the spray nozzle being made from flexible material,
**characterised in that**
- the spray nozzle is constructed as a separate component and is detachably inserted into the distributor line,
- wherein the spray nozzle has a baffle surface (6) disposed downstream of the nozzle orifice (4) for deflecting and fanning out a jet (13) exiting the nozzle opening, as well as
- a base (1) for insertion into the distributor line and
- a channel (11) which opens on one side into a base opening (3) and on the other side into the nozzle orifice (4).

2. Cleaning device as claimed in Claim 1, **characterised in that** the nozzle is produced as an injection moulded part made from plastics material.

3. Cleaning device as claimed in any one of Claims 1 or 2, **characterised in that** the base (1) of the spray nozzle is provided with a bead (2) for engaging behind an opening in the distributor line.

4. Cleaning device as claimed in any one of Claims 1 to 3, **characterised in that** the spray nozzle has a base surface (5) which is adapted to an outer surface of the distributor line and rests thereon.

5. Cleaning device as claimed in Claim 4, **characterised in that** the nozzle orifice (4) is integrated into the base surface (5).

6. Cleaning device as claimed in any one of Claims 1 to 5, **characterised in that** the baffle surface (6) of the spray nozzle is provided with a drop-off edge (7) for the fanned jet of fluid (13).

7. Cleaning device as claimed in Claim 6, **characterised in that** a protective surface (8) is disposed set back in the jet direction behind the drop-off edge (7).

8. Cleaning device as claimed in at least one of Claims 1 and 7, **characterised in that** in the spray nozzle a jet guiding surface (12) extends from the nozzle orifice (4) to the baffle surface (6).

## Revendications

1. Dispositif de nettoyage pour les surfaces des cylindres d'une presse à imprimer, comprenant :
- une buse de pulvérisation dotée d'une ouverture (4) pour un jet de liquide de lavage (13),
- une conduite de distribution pour liquides de lavage, dans laquelle est logée la buse de pulvérisation, et
- un élément de nettoyage pour détacher de la surface du cylindre les impuretés dissoutes par les liquides de lavage,
- la buse de pulvérisation étant fabriquée dans une matière plastique souple,
**caractérisé en ce que**
- la buse de pulvérisation est réalisée en tant qu'élément séparé et est placée de façon amovible dans la conduite de distribution,
- la buse de pulvérisation présentant en aval de l'ouverture de buse (4) une surface d'impact (6) pour faire dévier et disperser un jet de liquide de lavage (13) sortant par l'ouverture de buse (4),
- un pied (1) pour la poser dans la conduite de distribution et
- un conduit (11) débouchant, d'une part, dans une ouverture de pied (3) et, d'autre part, dans l'ouverture de buse (4).

2. Dispositif de nettoyage selon la revendication 1, **caractérisé en ce que** la buse de pulvérisation est fabriquée en tant que pièce en matière plastique moulée par injection.

3. Dispositif de nettoyage selon la revendication 1 ou 2, **caractérisé en ce que** le pied (1) de la buse de pulvérisation est doté d'un épaulement (2) destiné à se mettre en prise derrière une ouverture dans la conduite de distribution.

4. Dispositif de nettoyage selon l'une des revendications 1 à 3, **caractérisé en ce que** la buse de pulvérisation présente une embase (5) adaptée à la surface extérieure de la conduite de distribution sur laquelle elle repose.

5. Dispositif de nettoyage selon la revendication 4, **caractérisé en ce que** l'ouverture de buse (4) est intégrée dans l'embase (5).

6. Dispositif de nettoyage selon au moins l'une des revendications 1 à 5, **caractérisé en ce que** la surface d'impact (6) de la buse de pulvérisation est munie d'une arête de rupture (7) pour le jet de liquide (13) dispersé.

7. Dispositif de nettoyage selon la revendication 6, **caractérisé en ce qu'**est prévue une surface de protection (8) disposée en retrait derrière l'arête de rupture (7) par rapport au sens du jet.

8. Dispositif de nettoyage selon au moins l'une des revendications 1 et 7, **caractérisé en ce qu'**une surface de guidage de jet (12) s'étend au niveau de la buse de pulvérisation de l'ouverture de buse (4) à la surface d'impact (6).
